# EUROPÄISCHE PATENTSCHRIFT

(11) **EP 0 516 880 B1**
(45) Veröffentlichungstag und Bekanntmachung des Hinweises auf die Patenterteilung: **20.07.1994**
(21) Anmeldenummer: 91119043.7
(22) Anmeldetag: 08.11.1991
(51) Int. Cl.: B65D 73/00

(54) **Verpackung zum Feilhalten und Transport eines Kleingegenstandes**
Package for the sale and transport of a small article
Emballage pour la mise en vente et le transport d'un petit article

(30) Priorität: 04.06.1991 DE 9106697 U; 18.06.1991 DE 9107473 U
(43) Veröffentlichungstag der Anmeldung: 09.12.1992
(73) Patentinhaber: Herlitz AG, D-13507 Berlin (DE)
(72) Erfinder: Quante, Wolfram, W-1000 Berlin 55 (DE)
(74) Vertreter: Richter, Werdermann & Gerbaulet

(56) Entgegenhaltungen:
- DE-A- 2 303 417
- DE-B- 1 124 870
- FR-A- 2 142 286
- FR-A- 2 377 886
- US-A- 3 056 493

## Beschreibung

Die Erfindung betrifft eine Verpackung zum Feilhalten und Transport eines Kleingegenstandes, insbesondere eines Büroartikels, wie Schreibgerät u.dgl., bestehend aus einem tragenden Element aus einem Zuschnitt aus Pappe oder Karton, aus einer Fixierungshalterung für das Packgut aus einer auf dem tragenden Element angeordneten, flächenbegrenzten Beschichtung eines Klebemittels, wie Adhäsionskleber od.dgl., und aus einer das Packgut übergreifenden Abdeckung, die aus dem Material des tragenden Elementes besteht.

Zum Verpacken von Packgut der verschiedensten Art sind Pakkungen aus einem tragenden Element, das vorzugsweise aus Pappe oder Karton besteht, und aus einer das Packgut abdeckenden und mit dem tragenden Element verbundenen Kunststoffhaube als Fixierungshalterung aus klarsichtiger, meist glasklarer Folie, bekannt, wobei die Kunststoffhaube im Warmformprozeß hergestellt ist. Folgt die Kunststoffhaube den Konturen des Packgutes in einem gewissen Maße, ohne allerdings alle Einzelheiten abzubilden, so handelt es sich um eine Blisterpackung. Derartige Blisterpackungen werden in Tiefziehformen im Warmformverfahren hergestellt. Es kann sowohl positiv als auch negativ geformt werden, wobei die Anfertigung von Positivwerkzeugen im allgemeinen billiger und einfacher ist, weil sie dem zu verpackenden Originalteil in etwa entsprechen. Vermittels der Kunststoffhaube, die mit dem tragenden Untergrund verbunden ist, wird das Packgut mit etwa gleichem Abstand fünfseitig umschlossen. Die Verbindung des tragenden Untergrundes mit der Kunststoffhaube erfolgt durch Siegeln, Heften, Nieten od.dgl., wobei eine Siegelverbindung im allgemeinen eine siegelfähige Beschichtung des Trägermaterials mit einer für den Werkstoff der Kunststoffhaube geeigneten Schicht erfordert. Da die Kunststoffhaube das Packgut voll umschließt, wird für die Herstellung der Kunststoffhaube relativ viel Kunststoffolie benötigt, insbesondere dann, wenn es sich um größeres Packgut handelt. Da es sich bei den Blisterpackungen um eine aus zwei verschiedenen Werkstoffen bestehende Verbundverpackung und um eine Wegwerfpackung handelt, die zur Entnahme des Packgutes zerstört wird und darüber hinaus eine hohe Anzahl von Packungen anfällt, ergeben sich Probleme bei der Entsorgung, die aufwendig und kostenträchtig ist. Diese kostenaufwendige Entsorgung ist dadurch gegeben, daß eine Blisterpackung aus zwei verschiedenen Werkstoffen besteht, die gesondert entsorgt werden müssen. Zum einen besteht die Blisterpackung aus dem tragenden Element aus Pappe oder Karton und zum anderen aus einer das Packgut umschliessenden Haube aus einem Kunststoff, was dazu führt, daß die tragenden und aus Pappe oder Karton bestehenden Elemente der Blisterpackungen zusammen mit Papier, Pappe od.dgl. zu entsorgen sind, wohingegen alle Teile der Blisterpackung, die aus Kunststoff bestehen, zusammen mit anderen zur Entsorgung anfallenden Gegenständen aus Kunststoffen entsorgt werden müssen.

Durch die US-A-3,056,493 ist eine Packung gemäß dem Oberbegriff der Ansprüche 1, 2 und 3 bekannt. Es handelt sich hier um eine Packung für Waltestäbchen, die aus einem tragenden Element aus einem Zuschnitt aus Papier oder Karton mit einer Fixierungshalterung für das Verpackungsgut aus einem Klebemittel, das streifenförmig quer zur Längsrichtung des tragenden Elementes auf dieses aufgetragen ist, und aus einer oberen Abdeckung, die im umlaufenden Randbereich mit dem tragenden Element verklebt ist und in Form und Größe den Abmessungen des tragenden Elementes entsprich,besteht,wobei die Abdeckung gegenüber diesem auch größer sein kann. Das tragende Element und die obere Abdeckung bilden die Verpackung. Das Verpackungsgut ist nicht vermittels eines langen, schmalen Sicherheitsstreifens gegen eine unberechtigte Entnahme einzelner Verpackungsstücke gesichert; für die Entnahme des Verpackungsgutes muß die obere Abdeckung von dem tragenden Element abgezogen werden. Um das Öffnen der Verpackung zu erleichtern, ist in das Material der oberen Abdeckung ein Aufreißfaden eingearbeitet.

Zur Fixierung von Schreibgeräten auf einem tragenden Element aus einem Zuschnitt aus Karton ist es nach der FR-A-2,142,286 bekannt, die einzelnen Schreibgeräte, wie z.B. Fasermaler oder Buntstifte, mit zwei Klebestellen eines Adhäsionsklebers zu versehen und vermittels der etwa kreisförmigen Klebestellen an dem tragenden Element zu befestigen. Eine Sicherung des Verpackungsgutes gegen ein unbeabsichtigtes bzw. unerlaubtes Abziehen von dem tragenden Element ist nicht vorgesehen; die einzelnen Verpackungsstücke sind leicht von dem tragenden Element abzuziehen.

Die DE-B-1 124 870 beschreibt eine Vorrichtung zum geordneten Unterbringen von Strickmaschinennadeln mit hakenförmigen Köpfen und mit hakenförmig abgebogenen Fußenden, die auch rechteckförmige Erhöhungen aufweisen können. Die Anordnung der in Reihe nebeneinanderliegenden Strickmaschinennadeln erfolgt auf einem Zuschnitt aus einer Folie, die mit zwei parallel und im Abstand voneinander verlaufenden schlitzförmigen Durchbrechungen zur Ausbildung eines schmalen Materialstreifens versehen ist, der beidendseitig in das Material des Trägerzuschnittes übergeht. Die Strickmaschinennadeln sind so auf dem Trägerzuschnitt angeordnet, daß der schmale Materialstreifen die Strickmaschinennadeln übergreift, die mit einem ihrer Enden zusätzlich an dem Trägerzuschnitt vermittels einer speziellen Endbereichsausgestaltung des Trägerzuschnittes gehalten sind. Auch bei dieser Verpackung ist keine Sicherung gegen unerwünschtes Entnehmen einzelner Strickmaschinennadeln gegeben; die einzelnen Strickmaschinennadeln können aus ihren endseitigen Halterungen gelöst und unter dem Materialstreifen weggezogen werden.

Das Befestigen von Produkten auf einer Unterlage aus Karton ist ferner durch die DE-A-2 303 417 bekannt. Hier erfolgt die Befestigung des Verpackungsgutes mittels eines Klebe-Etiketts, das das Verpackungsgut übergreift und mit seinen Enden mit der Unterlage verklebt ist, wobei auch das Etikett an dem Verpackungsgut aufgrund seiner Klebemittelbeschichtung haftet und an dem Verpackungsgut klebt. Dies ist insofern nachteilig, als durch den auf dem Verpackungsgut anhaftenden Kleber des Etiketts das Verpakkungsgut Beschädigungen ausgesetzt ist und sei es nur, daß ein Aufdruck auf dem Verpakkungsgut beim Abziehen des auf diesem haftenden Etiketts unansehnlich wird. Es ist auch nicht vermeidbar, daß Klebemittelreste nach dem Abziehen des Etiketts an dem Verpackungsgut haften bleiben.

Der Erfindung liegt die Aufgabe zugrunde, eine Verpackung der eingangs genannten Art zu schaffen, die als Einkomponenten-Verpackung einfach entsorgt werden kann, die eine ausreichende Fixierungshalterung des Packgutes bei senkrechter Verkaufsanordnung der Verpackung mit dem Packgut gewährleistet und die darüber hinaus das Packgut gegen Diebstahl sichert.

Diese Aufgabe wird durch die in den Ansprüchen 1,2 und 3 gekennzeichneten Merkmale gelöst.

Eine derart erfindungsgemäß ausgebildete Einkomponenten-Verpackung besteht in einer ersten Ausgestaltung nur aus einem einzigen Werkstoff, nämlich aus Pappe, Karton oder einem anderen geeigneten Werkstoff, so daß ein Entsorgen der Verpackung mühelos und kostengünstig ist, da die Verpackung keine aufgrund unterschiedlicher Materialien erforderliche Trennung einzelner Teile zum Entsorgen besitzt. Des weiteren ist die Verpackung nach Art der Blisterpackung ausgebildet. Das tragende Element der Verpackung ist mit einer Fixierungshalterung für das Packgut versehen, wobei diese Fixierungshalterung aus mindestens einer Beschichtung aus einem Klebemittel, wie einem Adhäsionskleber od.dgl., besteht, wobei diese Beschichtung als Kreisfläche, quadratische oder rechteckförmige Fläche oder als Fläche mit einer anderen geoemtrischen Form ausgebildet sein kann. Das Packgut, wie z.B. ein Schreibgerät, wird vermittels dieser Klebemittelbeschichtung auf dem tragenden Element fixiert und gehalten. Als Klebstoffe finden solche Verwendung, die das Packgut in keiner Weise beschädigen oder das Material des Packgutes angreifen und die ein müheloses Abnehmen des Packgutes vom tragenden Element ermöglichen.

Als zusätzliche Sicherung weist die Verpackung einen mit dem tragenden Element verbundenen, langen, schmalen Sicherungsstreifen auf, der das Packgut übergreift und der mit dem tragenden Element durch Siegeln, Heften, Nieten, Kleben oder durch Einstecken in Halteschlitze an dem tragenden Element befestigt ist. Das tragende Element und der Sicherungsstreifen bestehen aus den gleichen Materialien. Da der Sicherungsstreifen mit dem tragenden Element der Verpackung fest verbunden ist und das an dem tragenden Element fixierte Packgut übergreift, ist das Packgut insofern gegen Diebstahl gesichert, als nur nach einer Zerstörung des Sicherungsstreifens das Packgut vom tragenden Element abgenommen werden kann. Derart beschädigte Packungen sind auffallend und insbesondere dann, wenn der Sicherungsstreifen über eine Siegelverbindung mit dem tragenden Element verbunden ist und aus einem nicht so leicht zu zerstörenden Werkstoff besteht, ist ein unberechtigtes Entnehmen des Packgutes kaum möglich; nur unter Verwendung von Hilfsmitteln, wie Messer od.dgl., kann der Sicherungsstreifen zerstört werden, was jedoch auffällt und bei einer unberechtigten Entnahme von anderen Personen wahrgenommen wird.

Bei der Verpackung nach einer zweiten Ausgestaltung handelt es sich ebenfalls um eine Einkomponenten-Verpackung, auch wenn zwei verschiedene Materialien für die Herstellung der Verpackung eingesetzt werden, nämlich einmal Pappe, Karton od.dgl. für das das Packgut tragende Element und zum anderen Pergaminpapier für den Sicherungsstreifen. Doch bei beiden Materialien handelt es sich um artverwandte Materialien, die nicht getrennt entsorgt werden müssen.

Vorteilhafte Ausgestaltungen der Erfindung sind in den Unteransprüchen gekennzeichnet.

Ausführungsbeispiele der Erfindung werden nachstehend anhand der Zeichnungen näher erläutert. Es zeigen
Fig. 1 in einer schaubildlichen Ansicht eine Verpackung mit einem Schreibgerät,
Fig. 2 eine Draufsicht der Verpackung gemäß Fig. 1,
Fig. 3 in einer Draufsicht das tragende Element der Verpackung mit punktförmig ausgebildeter Klebemittelbeschichtung,
Fig. 4 in einer Draufsicht das tragende Element der Verpackung mit einer streifenförmig ausgebildeten Klebemittelbeschichtung,
Fig. 5 in einer Seitenansicht die Verpackung gemäß Fig.1,
Fig. 6 in einer Draufsicht eine weitere Ausführungsform der Verpackung mit einem durch Einstecken in Halteschlitze am tragenden Element gehaltenen Sicherungsstreifen,
Fig. 7 in einem senkrechten Längsschnitt die Verpackung mit vermittels einer Siegelverbindung an dem tragenden Element der Verpackung gehaltenen Sicherungsstreifen,
Fig. 8 in einer Draufsicht eine weitere Ausführungsform der Verpackung mit einem aus dem Material des tragenden Elementes ausgebildeten Sicherungsstreifen und
Fig. 9 in einer schaubildlichen Ansicht einen aus mehreren Zuschnitten mit einer Zwischenlage aus einem Gewebe bestehenden Sicherungtsstreifen.

Die in Fig.1 und 2 mit 100 bezeichnete Verpackung zum Feilhalten und Transport eines Kleingegenstandes, insbesondere eines Büroartikels, wie Schreibgerät od.dgl., besteht aus einem tragenden Element 10 in Form eines quadratischen oder rechteckförmigen Zuschnittes 11 aus Pappe, Karton oder einem anderen geeigneten, leicht zu entsorgenden Werkstoff. Der Zuschnitt 11 des tragenden Elementes 10 kann neben den voranstehend angegebenen Formen auch andere geometrische Formen aufweisen. Im oberen Bereich ist der Zuschnitt 11 mit einer Aufhängedurchbrechung 19 versehen.

Um Packgut, wie z.B. ein Schreibgerät, Fasermaler, Lineal od.dgl., auf dem tragenden Element 10 zu fixieren und zu halten, ist der Zuschnitt 11 auf seiner Oberfläche 11 mit einer Klebemittelbeschichtung 21 versehen, die als punktförmige Fläche 21′ (Fig.3) oder als streifenförmige Fläche 21˝ ausgebildet sein kann (Fig.4). Die Größe der auf dem Zuschnitt 11 des tragenden Elementes 10 aufgebrachten Klebemittelbeschichtung 21 richtet sich nach der Größe des Packgutes und seines Gewichtes. Wesentlich ist, daß vermittels der Klebemittelbeschichtung das Packgut an dem tragenden Element 10 gehalten ist, auch wenn die Verpackung 100 senkrecht stehend an einem Verkaufsständer od.dgl. aufgehängt ist. Als Klebemittelbeschichtung 21 eignen sich alle Klebemittel, die keine Verbindung mit dem Material des Packgutes eingehen und die ein Lösen des Packgutes von der Klebemittelbeschichtung bei Einwirkung eines leichten Zuges ermöglichen. So können als Klebemittelbeschichtung sogenannte Adhäsionskleber, jedoch auch andere geeignete Klebemittel bzw. Klebstoffe zur Anwendung gelangen. Wesentlich ist, daß vermittels der auf dem Zuschnitt 11 aufgebrachten Klebemittelbeschichtung das Packgut an dem tragenden Element 10 gehalten und fixiert ist, und zwar derart, daß ein müheloses Abnehmen des Packgutes, ohne daß dieses beschädigt wird, vom tragenden Element 10 möglich ist.

Zur Diebstahlssicherung ist die Verpackung 100 mit einem das Packgut 50 sichernden Sicherungsstreifen 30 aus einem etwa rechteckförmigen Zuschnitt versehen, wobei dieser Sicherungsstreifen 30 quer zur Längsrichtung des Zuschnittes 11 des tragenden Elementes 10 verlaufend ist, wenn der Zuschnitt 11 eine rechteckige Form aufweist (Fig.1 und 2). Dieser Sicherungsstreifen 30 übergreift das auf dem tragenden Element 10 fixierte Packgut 50 (Fig.5). Mit seinen beiden Enden 30a,30b ist der Sicherungsstreifen 30 mit dem Zuschnitt 11 des tragenden Elementes 10 fest verbunden. Bevorzugterweise besteht der Sicherungsstreifen 30 aus einem reißfesten Material, wie Pappe, Karton; der Sicherungsstreifen 30 besteht aus dem gleichen Material, aus dem auch das tragende Element 10 gefertigt ist. Die Verbindung des Sicherungsstreifens 30 an dem tragenden Element 10 ist in Fig.2 bei 12,12′ angedeutet. Diese Verbindung kann durch Siegeln, Heften, Nieten, Klebern oder Einstecken in Halteschlitze erfolgen. Bei dem in Fig.6 gezeigten Ausführungsbeispiel sind in dem Zuschnitt 11 des tragenden Elementes 10 in Zuschnittslängsrichtung verlaufende schlitzförmige Durchbrechungen 14,14′ ausgebildet, die benachbart zu den Zuschnittslängsrändern 11a,11b verlaufend sind. Zur Befestigung des Sicherungsstreifens 30 in den schlitzförmigen Durchbrechungen 14,14′ weist der Sicherungsstreifen 30 an seinen freien Enden 30a,30b flügelartig ausgebildete Verbreiterungen 30a′,30b′ auf, deren Länge gegenüber der Länge der schlitzförmigen Durchbrechungen 14,14′ größer ist, so daß ein Abziehen des Sicherungsstreifens 30 von dem tragenden Element 10 nicht möglich ist. Bevorzugterweise besteht auch bei dieser Ausführungsform der Sicherungsstreifen aus einem reißfesten Material mit versteiften Endabschnitten 30a,30b, die sich bei Anwendung eines Zuges auf den Sicherungsstreifen 30 nicht aus den schlitzförmigen Durchbrechungen 14,14′ herausziehen lassen.

Bevorzugterweise erfolgt die Befestigung des Sicherungsstreifens 30 an dem tragenden Element 10 vermittels einer Siegelverbindung 13 (Fig.7). Sowohl der Zuschnitt 11 des tragenden Elementes 10 als auch der Zuschnitt des Sicherungsstreifens 30 ist mit einer siegelfähigen Beschichtung 13′,30′ versehen. Diese Art der Verbindung ist der Vorzug zu geben, da die Haftung der miteinander versiegelten Teile, wie tragendes Element 10 und Sicherungsstreifen 30, so gut ist, daß ein Trennen der beiden Teile nicht möglich ist und wenn, dann nur mit einer Beschädigung der Verpackung.

Eine weitere mögliche Form der Sicherung des Packgutes 50 auf dem tragenden Element 10 der Verpackung 100 besteht gemäß Fig.8 darin, daß der Zuschnitt 11 des tragenden Elementes 10 mit zwei im Abstand voneinander und quer zur Längsrichtung des Zuschnittes 11 verlaufenden schlitzförmigen Durchbrechungen 15,15′ versehen ist, so daß aus dem Material des Zuschnittes 11 der Sicherungsstreifen 30 ausgebildet wird. Das Packgut 50 wird bei gleichzeitigem leichtem Anheben des Sicherungsstreifens 30 durch die von den schlitzförmigen Durchbrechungen 15,15′ gebildeten Öffnungen so hindurchgeführt, daß das Packgut 50 mit seinem oberen und unteren Ende auf dem Zuschnitt 11 aufliegt und auf diesen mittels der Klebemittelbeschichtung 21 fixiert und gehalten ist, wobei gleichzeitig der aus dem Zuschnitt 11 ausgebildete Sicherungsstreifen 30 das Packgut übergreift. Wesentlich ist, daß bei allen Ausführungsformen der Sicherungsstreifen 30 fest mit dem Zuschnitt 11 des tragenden Elementes 10 verbunden ist und daß ein Entfernen des Sicherungsstreifens 30 nur bei gleichzeitiger Zerstörung der Verpackung möglich ist; die Fixierung und Halterung des Packgutes 50 auf dem tragenden Element 10 erfolgt mittels der vorgesehenen Klebemittelbeschichtung 21.

Die Länge des Sicherungsstreifens 30 entspricht in etwa der Breite des Zuschnittes 11 des tragenden Elementes 10. Die Breite des Sicherungsstreifens 30 kann beliebig gewählt sein und wird sich nach der Länge des von der Verpackung aufnehmenden Packgutes 50 richten, wobei auch die Möglichkeit besteht, das tragende Element 10 mit mehr als einem Sicherungsstreifen 30 zu versehen. Es besteht so die Möglichkeit, mehrere Sicherungsstreifen 30 zu verwenden, die dann an dem Zuschnitt 11 befestigt sind. Um das Packgut nicht zu verdecken, sollten dann bei dieser Ausführungsform die Sicherungsstreifen 30 in Bezug auf ihre Breite schmal bemessen sein. Der Sicherungsstreifen 30 kann gleichzeitig als Werbeträger oder zur Aufnahme einer Bedienungsanleitung dienen.

Die Befestigung des Sicherungsstreifens 30 kann auf der Seite des Zuschnittes 11 erfolgen, auf der das Packgut 50 gehalten ist. Es besteht jedoch auch die Möglichkeit, den Sicherungsstreifen 30 gegenüber der Breite des Zuschnittes 11 länger zu bemessen. In diesem Fall werden die freien Enden des Sicherungsstreifens 30 um die Längsränder 11a,11b des Zuschnittes 11 gebogen und an dessen Rückseite bevorzugterweise durch eine Siegelverbindung 13 befestigt, wobei die siegelfähige Beschichtung 13′ dann auf der Rückseite des Zuschnittes 11 und auf der Unterseite des Sicherungsstreifens 30 vorgesehen ist.

Die Klebemittelbeschichtung 21 ist auf dem Zuschnitt 11 nur im Auflagebereich des Packgutes 50 vorgesehen.

Nach einer weiteren Ausführungsform der Erfindung besteht der Sicherungsstreifen aus Pergaminpapier, bei dem es sich um ein fettdichtes, hochtransparentes, hochsatiniertes, nicht wasserfestes und durch scharfes Satinieren von holzfreiem, stark gemahlenem Zellstoff hergestelltes Papier handelt, das auch mit einer hydrophoben Imprägnierung versehen sein kann. Der Sicherungsstreifen kann auch aus zwei oder mehr als zwei miteinander vermittels Klebeverbindungen verbundenen Pergaminpapierzuschnitten 130′ , 130˝ bestehen, wobei zwischen jeweils zwei Lagen ein Gewebe oder Gewirke 135 aus natürlichen Fasern eingearbeitet sein kann (Fig.9) Die streifenförmigen Zuschnitte 130′,130˝ können auch aus Papier, Pappe oder Karton bestehen.

Um das Pargeminpapier siegelfähig zu machen, ist dieses mit einer siegelfähigen Beschichtung versehen.

## Patentansprüche

1. Verpackung zum Feilhalten und Transport eines Klein gegenstandes, insbesondere eines Büroartikels, wie Schreibgerät u.dgl., bestehend aus einem tragenden Element (10) aus einem Zuschnitt (11) aus Pappe oder Karton, aus einer Fixierungshalterung (20) für das Packgut (50) aus einer auf dem tragenden Element (10) angeordneten, flächenbegrenzten Beschichtung (21) eines Klebemittels, wie Adhäsionskleber od.dgl., und aus einer das Packgut (50) übergreifenden Abdeckung, die aus dem Material des tragenden Elementes (10) besteht, dadurch gekennzeichnet, daß die das Packgut (50) übergreifende Abdeckung aus mindestens einem langen, schmalen Sicherungsstreifen (30) besteht, der mit seinen beiden Enden (30a,30b) durch Einstecken in in dem Zuschnitt (11) des tragenden Elementes (10) ausgebildeten Halteschlitzen (14,14′) befestigt ist.

2. Verpackung zum Feilhalten und Transport eines Klein gegenstandes, insbesondere eines Büroartikels, wie Schreibgerät u.dgl., bestehend aus einem tragenden Element (10) aus einem Zuschnitt (11) aus Pappe oder Karton, aus einer Fixierungshalterung (20) für das Packgut (50) aus einer auf dem tragenden Element (10) angeordneten, flächenbegrenzten Beschichtung (21) eines Klebemittels, wie Adhäsionskleber od.dgl., und aus einer das Packgut (50) übergreifenden Abdeckung, die aus dem Material des tragenden Elementes (10) besteht, dadurch gekennzeichnet, daß die das Packgut (50) übergreifende Abdeckung aus mindestens einem langen, schmalen Sicherungsstreifen (30) besteht, der mit seinen beiden Enden (30a,30b) an dem Zuschnitt (11) des tragenden Elementes (10) vermittels einer Siegel-, Heft-, Kleb- oder Nietverbindung befestigt ist.

3. Verpackung zum Feilhalten und Transport eines Klein gegenstandes, insbesondere eines Büroartikels, wie Schreibgerät u.dgl., bestehend aus einem tragenden Element (10) aus einem Zuschnitt (11) aus Pappe oder Karton, aus einer Fixierungshalterung (20) für das Packgut (50) aus einer auf dem tragenden Element (10) angeordneten, flächenbegrenzten Beschichtung (21) eines Klebemittels, wie Adhäsionskleber od.dgl., und aus einer das Packgut (50) übergreifenden Abdeckung, die aus dem Material des tragenden Elementes (10) besteht, dadurch gekennzeichnet, daß die das Packgut (50) übergreifende Abdeckung aus mindestens einem langen, schmalen Sicherungsstreifen (30) besteht, der durch zwei im Abstand voneinander und quer zur Längsrichtung des Zuschnittes (11) verlaufenden schlitzförmigen Durchbrechungen (15,15′) gebildet ist.

4. Verpackung nach einem der Ansprüche 1 bis 3, dadurch gekennzeichnet, daß auf dem Zuschnitt (11) des tragenden Elementes (10) der Verpackung (100) im Bereich der Auflagefläche des Packgutes (50) ein oder mehrere Klebemittelbeschichtungsflächen angeordnet sind.

5. Verpackung nach einem der Ansprüche 1, 2 oder 4, dadurch gekennzeichnet, daß der Zuschnitt (11) des tragenden Elementes (10) und der Sicherungsstreifen (30) mit siegelfähigen Beschichtungen (13′, 30′) versehen sind, wobei die siegelfähigen Beschichtungen (13′,30′) auf den einander gegenüberliegenden Flächen des Zuschnittes (11) und des Sicherungsstreifens (30) vorgesehen sind.

6. Verpackung nach einem der Ansprüche 1 bis 5, dadurch gekennzeichnet, daß der Sicherungsstreifen (30) aus Pergaminpapier besteht.

7. Verpackung nach einem der Ansprüche 1 bis 5, dadurch gekennzeichnet, daß das tragende Element (10) und der Sicherungsstreifen (30) aus einem reißfesten Material, wie Pappe, Karton od.dgl., besteht.

8. Verpackung nach Anspruch 1, dadurch gekennzeichnet, daß der Sicherungsstreifen (30) aus mindestens zwei übereinanderliegenden und mittels einer Kleb- oder Schweißverbindung miteinander verbundenen streifenförmigen Zuschnitten (130′,130˝) besteht, wobei zwischen den beiden Zuschnitten (130′,130˝) eine Lage aus einem gewirkten oder gewebten Flächengebilde (135) aus natürlichen Fasern angeordnet ist.

## Claims

1. Package for the sale and transport of a small article, more particularly an article for office use, such as a writing implement or the like, comprising a supporting element (10) of a blank (11) of cardboard or pasteboard, a fixation mounting means (20) for the article to be packaged (50) of an area-delimited coating (21) of an adhesive such as an adhesive or bonding agent or such-like disposed upon the supporting element (10) and a covering that engages over the article to be packaged (50) which is comprised of the material of the supporting element (10),
characterized in that,
the covering engaging over the article to be packaged (50) comprises at least one long, narrow securing strip (30) which, with its two ends (30a,30b), is fastened by insertion into the retaining slots (14,14′) formed in the blank (11) of the supporting element (10).

2. Package for the sale and transport of a small article, more particularly an article for office use, such as a writing implement or the like, comprising a supporting element (10) of a blank (11) of cardboard or pasteboard, of a fixation mounting means (20) for the article to be packaged (50) of an area-delimited coating (21) of an adhesive, such as a bonding or adhesive agent or suchlike disposed upon the supporting element (10) and a covering that engages over the article to be packaged (50) which is comprised of the material of the supporting element (10),
characterized in that
the covering engaging over the article to be packaged (50) is comprised of at least one long, narrow securing strip (30), which is fastened with the aid of a sealing, stapling, adhesive or riveted connection with its two ends (30a,30b) to the blank (11) of the supporting element (10).

3. Package for the sale and transport of a small article, more particularly an article for office use, such as a writing implement or the like, comprising a supporting element (10) of a blank (11) of cardboard or pasteboard, of a fixation mounting means (20) for the article to be packaged (50), of an area-delimited coating (21) of an adhesive, such as a bonding or adhesive agent or such-like disposed upon the supporting element (11), and of a covering that engages over the article to be packaged (50) which is comprised of the material of the supporting element (10),
characterized in that
the covering engaging over the article to be packaged (50) is comprised of at least onle long, narrow securing strip (30), which is constituted of two slot like perforations (15,15′) proceeding at a distance from each other and transversely to the longitudinal direction of the blank (11).

4. Package according to any of Claims 1 to 3,
characterized in that,
on the blank (11) of the supporting element (10) of the package (100), in the area of the bearing surface of the article to be packaged (50), one or several areas coated with a bonding or adhesive agent are disposed.

5. Package according to any of Claims 1, 2 or 4,
characterized in that
the blank (11) of the supporting element (10) and the securing strip (30) are provided with sealable coatings (13′,30′), in which case the sealable coatings (13′,30′) are provided on oppositely located areas of the blank (11) and of the securing strip (30).

6. Package according to any of Claims 1 to 5,
characterized in that
the securing strip (30) is comprised of imitation parchment.

7. Package according to any of Claims 1 to 5,
characterized in that
the supporting element (10) and the securing strip (30) are comprised of a tear-resistant material, such as card-board, pasteboard or the like.

8. Package according to Claim 1,
characterized in that
the securing strip (30) is comprised of at least two superposed and adhesively or weldedly interconnected strip-like blanks (130′, 130˝), in which case, between the two blanks (130′,130˝), a layer of a coarsely knitted or woven fabric (135) of natural fibre is disposed.

## Revendications

1. Emballage pour la mise en vente et le transport d'un petit article, en particulier d'un article de bureau, comme un instrument à écrire ou équivalent, constitué par un élément porteur (10) constitué par une pièce découpée (11) en carton-pâte ou en carton, par un support de fixation (20) pour l'élément à emballer (50) constitué par une enduction (21) d'une substance adhésive, comme une colle adhésive ou équivalent, de surface limitée et placée sur l'élément porteur (10), et par un recouvrement, qui enveloppe l'élément à emballer (50), qui est en la matière de l'élément porteur (10), **caractérisé en ce** que le recouvrement qui enveloppe l'élément à emballer (50) est constitué par au moins une longue bande étroite de sûreté (30) qui est fixée avec ses deux extrémités (30a, 30b) en les emboîtant dans des fentes de retenue (14, 14′) configurées dans la pièce découpée (11) de l'élément porteur (10).

2. Emballage pour la mise en vente et le transport d'un petit article, en particulier d'un article de bureau, comme un instrument à écrire ou équivalent, constitué par un élément porteur (10) constitué par une pièce découpée (11) en carton-pâte ou en carton, par un support de fixation (20) pour l'élément à emballer (50) constitué par une enduction (21) d'une substance adhésive, comme une colle adhésive ou équivalent, de surface limitée et placée sur l'élément porteur (10), et par un recouvrement, qui enveloppe l'élément à emballer (50), qui est en la matière de l'élément porteur (10), **caractérisé en ce** que le recouvrement qui enveloppe l'élément à emballer (50) est constitué par au moins une longue bande étroite de sûreté (30) qui est fixée avec ses deux extrémités (30a, 30b) à la pièce découpée (11) de l'élément porteur (10) au moyen d'un assemblage scellé, agrafé, collé ou riveté.

3. Emballage pour la mise en vente et le transport d'un petit article, en particulier d'un article de bureau, comme un instrument à écrire ou équivalent, constitué par un élément porteur (10) constitué par une pièce découpée (11) en carton-pâte ou en carton, par un support de fixation (20) pour l'élément à emballer (50) constitué par une enduction (21) d'une substance adhésive, comme une colle adhésive ou équivalent, de surface limitée et placée sur l'élément porteur (10), et par un recouvrement, qui enveloppe l'élément à emballer (50), qui est en la matière de l'élément porteur (10), **caractérisé en ce** que le recouvrement qui enveloppe l'élément à emballer (50) est constitué par au moins une longue bande étroite de sûreté (30) qui est formée par deux découpures en forme de fentes (15, 15′) espacées l'une de l'autre et transversales par rapport au sens longitudinal de la pièce découpée (11).

4. Emballage selon l'une des revendications 1 à 3, **caractérisé en ce** qu'une ou plusieurs surfaces d'enduction de substance adhésive sont placées sur la pièce découpée (11) de l'élément porteur (10) de l'emballage (100) dans la zone de la surface d'appui de l'élément à emballer (50).

5. Emballage selon l'une des revendications 1, 2 ou 4, **caractérisé en ce** que la pièce découpée (11) de l'élément porteur (10) et la bande de sûreté (30) sont pourvues d'enduction capables d'être scellées (13′, 30′), les enductions capables d'être scellées (13′, 30′) étant prévues sur les surfaces opposées l'une à l'autre de la pièce découpée (11) et de la bande de sûreté (30).

6. Emballage selon l'une des revendications 1 à 5, **caractérisé en ce** que la bande de sûreté (30) est en papier sulfurisé.

7. Emballage selon l'une des revendications 1 à 5, **caractérisé en ce** que l'élément porteur (10) et la bande de sûreté (30) sont constitués par une matière qui résiste à la déchirure, comme le carton-pâte, le carton ou équivalent.

8. Emballage selon la revendication 1, **caractérisé en ce** que la bande de sûreté (30) est constituée par au moins deux pièces découpées en forme de bandes (130′, 130˝) superposées et reliées l'une à l'autre par un assemblage collé ou soudé, une couche de structure de surface tricotée ou tissée (135) en fibres naturelles étant placée entre les deux pièces découpées (130′, 130˝).
